# FASCICULE DE BREVET EUROPEEN

(11) **EP 2 133 020 B1**
(45) Date de publication et mention de la délivrance du brevet: **20.07.2011**
(21) Numéro de dépôt: 09160305.0
(22) Date de dépôt: 14.05.2009
(51) Int. Cl.: A47L 15/50

(54) **Panier pour lave-vaisselle**
Korb für eine Spülmaschine
Basket for a dishwasher

(30) Priorité: 10.06.2008 FR 0853835
(43) Date de publication de la demande: 16.12.2009
(73) Titulaire: Parrot SA, 39100 Dole (FR)
(72) Inventeur: Parrot, Jean-François, 25000 Besancon (FR)
(74) Mandataire: Bentz, Jean-Paul

(56) Documents cités:
- US-A- 1 760 307
- US-A- 5 332 105

## Description

La présente invention concerne un panier pour lave-vaisselle, constitué d'un fond et de quatre côtés latéraux formant des grilles, en liaison entre elles par leurs côtés respectifs pour définir un contenant globalement parallélépipédique et ajouré, apte à recevoir et positionner la vaisselle et permettre le cycle de lavage.

De manière connue, un panier pour lave-vaisselle est fabriqué d'un seul tenant par différentes opérations de fabrication consistant en : mise à longueur par découpe des profilés métalliques devant constituer les côtés latéraux et le fond ; soudage de ces profilés entre eux, de manière généralement perpendiculaire ; emboutissage et/ou pliage pour donner le profil final des différentes parties du panier permettant la mise en place de la vaisselle.

Ceci donne un panier de forme généralement complexe, et volumineux.

L'inconvénient majeur de tels paniers est d'engendrer un encombrement important, induisant des problèmes au niveau de leur transport et de leur stockage, du fait que leur superposition n'est pas aisée, voire impossible.

Le problème étant ainsi posé, selon une première phase de la démarche inventive, il a été recherché de réaliser des paniers de lave-vaisselle permettant leur empilement par superposition en réalisant des fonds et des côtés latéraux distinctement et en les assemblant ensuite selon les besoins.

L'art antérieur constitué par le brevet américain N° 5 332 105 enseigne d'obtenir ce résultat en réalisant un panier pour lave-vaisselle, en procédant de cette façon. Mais leurs moyens de liaison entre eux sont complexes à réaliser et à mettre en oeuvre, alors que l'invention recherche des moyens simples et économiques.

Selon le but recherché, cela permet un gain en conditionnement, en transport et en fabrication.

A cet effet, l'invention concerne un panier pour lave-vaisselle constitué d'un fond et de quatre côtés latéraux formant des grilles, en liaison entre elles par leurs côtés respectifs pour définir un contenant globalement parallélépipédique et ajouré, apte à recevoir et positionner la vaisselle et permettre le cycle de lavage, le panier étant constitué par cinq grilles distinctes constituant le fond et les côtés latéraux reliés entre eux à la demande, par l'intermédiaire de moyens de liaison, caractérisé en ce que ces moyens sont constitués par quatre pièces d'angles s'inscrivant dans un volume prismatique à base rectangulaire ou triangulaire, formant trois faces perpendiculaires entre elles et à l'intérieur desquelles sont ménagées des zones de montage des extrémités des côtés latéraux et des quatre coins du fond, de formes au moins partiellement complémentaires.

L'invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée en référence aux dessins annexés sur lesquels:
La figure 1 représente une vue en perspective d'un lave-vaisselle 2 équipé de deux paniers 1,1A selon un mode de réalisation de l'invention.
La figure 2 est une vue en perspective éclatée des différents composants d'un panier supérieur 1 selon un premier mode de réalisation de l'invention.
La figure 3 est une vue en perspective d'un panier supérieur 1 selon la figure 2, après assemblage de ses éléments constitutifs.
La figure 4 est une vue de détail, en perspective à plus grande échelle, d'une des pièces d'angles 8,9,10,11 du panier *1 selon les figures 2 et 3, en cours d'assemblage.
La figure 5 est une vue similaire à la figure 4, mais dans un mode de réalisation différent de la pièce d'angles 8A.
La figure 6 est une vue en perspective arrière d'une pièce d'angles 8B réalisée en plusieurs éléments 25,26,27 pouvant s'adapter aux exemples de réalisation des figures 2 à 4 ou 5.

La description qui va suivre s'applique indifféremment au panier supérieur 1 ou au panier inférieur 1A.

De manière connue, le panier 1 pour lave-vaisselle 2 est constitué d'un fond 3 et de quatre côtés latéraux 4,5,6,7 formant des grilles, en liaison entre elles par leurs côtés respectifs pour définir un contenant globalement parallélépipédique et ajouré, apte à recevoir et positionner la vaisselle et permettre le cycle de lavage, le panier 1 étant constitué par cinq grilles distinctes constituant le fond 3 et les côtés latéraux 4,5,6,7 reliés entre eux à la demande, par l'intermédiaire de moyens de liaison, dont ces moyens de liaison sont constitués par quatre pièces d'angles 8,9,10,11 s'inscrivant dans un volume prismatique à base rectangulaire ou triangulaire, formant trois faces A,B,C perpendiculaires entre elles et à l'intérieur desquelles sont ménagées des zones de montage des extrémités a, b, c, d, e, f des côtés latéraux et des quatre coins 12,13,14,15 du fond 3, de formes au moins partiellement complémentaires.

Plus particulièrement, selon le premier mode de réalisation représenté sur les figures 2, 3 et 4, les zones de montage des pièces d'angles sont constituées par des berceaux 16,17,18,19,20,21 disposés deux par deux sur chacune des faces A,B,C de chaque pièce d'angle 8,9,10,11, c'est-à-dire respectivement sur les deux faces latérales A,B formant un dièdre à angle droit, pour recevoir les extrémités correspondantes a, b, c, d des côtés latéraux 4, 5, 6, 7 du panier 1 par encliquetage élastique, selon deux directions parallèles entre elles et sur la face inférieure C de chaque pièce d'angle 8,9,10,11 perpendiculaire à ses deux faces latérales A,B, pour recevoir le fond 3 du panier 1 par encliquetage élastique de chacun de ses angles 8,9,10,11, selon deux directions perpendiculaires entre elles.

Toujours selon ce premier mode de réalisation, il est à noter que les deux berceaux supérieurs 16,18 de deux faces latérales A,B d'une même pièce d'angle 8,9,10,11 ainsi que leur deux berceaux inférieurs 17,19 se trouvent au même niveau, pour recevoir les extrémités correspondantes a, b, c, d des côtés latéraux 4,5,6,7 du panier 1 à former, elles-mêmes au même niveau, alors que les deux berceaux 20,21 perpendiculaires entre eux de la face inférieure C de la même pièce d'angle 8,9,10,11 sont réalisés sur deux niveaux différents pour recevoir les coins 12,13,14,15 correspondants du fond 3 du panier 1, constitué par des profilés PF superposés et s'étendant selon deux directions différentes perpendiculaires entre elles.

Selon le second mode de réalisation représenté sur la figure 5, les zones de montage des pièces d'angles 8A sont constituées d'une part par au moins un logement 22,23 réalisé à partir des chants de chacune des faces latérales A,B de chaque pièce d'angle 8A, formant un dièdre à angle droit et de dimensions telles à recevoir les extrémités correspondantes a, b, c, d des côtés latéraux 4, 5, 6, 7 du panier 1 par encastrement, et d'autre part par deux berceaux 20A,21A perpendiculaires entre eux, réalisés sur la face inférieure C de la pièce d'angles 8A perpendiculaire à ses faces latérales A,B pour recevoir le fond 3 du panier 1, par encliquetage élastique de chacun des angles 8A, selon deux directions perpendiculaires entre elles.

Comme dans le mode de réalisation précédent, les berceaux 20A,21A de la face inférieure C de la pièce d'angles 8A sont réalisés sur deux niveaux différents pour recevoir les coins 12,13,14,15 correspondants du fond 3 du panier 1 constitué par des profilés PF superposés et s'étendant selon deux directions différentes perpendiculaires entre elles.

Les pièces d'angles 8/8A peuvent être réalisées de manière monobloc, mais comme le montre la figure 6, elles peuvent être également réalisées en trois parties correspondant à leurs trois faces A,B,C, celles-ci étant assemblées entre elles par l'intermédiaire de trois zones de cliquage externe 25,26,27 réalisées selon les trois directions X,Y,Z.

Selon un autre mode de réalisation représenté, les pièces d'angles (8, 9, 10, 11) constituant les moyens de liaison des côtés latéraux 4,5,6,7 et du fond 3 du panier 1 forment charnière, selon trois directions perpendiculaires entre elles, à partir d'un même sommet.

Il pourrait s'agir d'une pièce d'angle obtenue par moulage de matière plastique dans les trois directions, avec des nervures correspondant à ces directions et des parties intermédiaires souples, pouvant se replier sur elles-mêmes ou se déployer au moment du montage.

D'une manière générale, les pièces d'angle 8,9,10,11 constituant les moyens de liaison des côtés latéraux 4,5,6,7 entre eux et par rapport au fond 3 pour constituer le panier 1, sont réalisées par moulage d'une matière plastique, de manière monobloc ou non.

Selon une autre caractéristique, les moyens de liaison des éléments constitutifs 3,4,5,6,7 du panier 1 comportent, dans leur zone inférieure, des roulettes de translation 24 de celui-ci sur des rails ménagés sur des parois latérales internes du lave-vaisselle 2.

Ainsi, selon l'invention, le panier pour lave-vaisselle pourra être de toute forme, même complexe, sans gêner leur conditionnement, leur stockage et leur transport car toutes ses pièces constitutives sont fabriquées séparément et assemblées à la demande, en situation.

Selon les différents exemples représentés sur les figures, le panier est entièrement constitué en profilé métallique, plastifié ou non, mais il pourrait être réalisé de toute autre manière, pourvu que les éléments soient ajourés pour constituer des grilles permettant le libre lavage de la vaisselle contenue.

On pourra également imaginer de prémonter les angles deux par deux sur deux côtés latéraux opposés, afin de faciliter le montage ultérieur sur les deux autres côtés, puis sur le fond.

## Revendications

1. Panier (1) pour lave-vaisselle (2) constitué d'un fond (3) et de quatre côtés latéraux (4,5,6,7) formant des grilles, en liaison entre elles par leurs côtés respectifs pour définir un contenant globalement parallélépipédique et ajouré, apte à recevoir et positionner la vaisselle et permettre le cycle de lavage, le panier (1) étant constitué par cinq grilles distinctes constituant le fond (3) et les côtés latéraux (4,5,6,7) reliés entre eux à la demande, par l'intermédiaire de moyens de liaison, **caractérisé en ce que** ces moyens sont constitués par quatre pièces d'angles (8,9,10,11) s'inscrivant dans un volume prismatique à base rectangulaire ou triangulaire, formant trois faces (A,B,C) perpendiculaires entre elles et à l'intérieur desquelles sont ménagées des zones de montage des extrémités (a,b,c, d,e, f) des côtés latéraux (4,5,6,7) des quatre coins (12, 13, 14, 15) du fond (3), de formes au moins partiellement complémentaires.

2. Panier (1) selon la revendication 1, **caractérisé en ce que** les zones de montage des pièces d'angles sont constituées par des berceaux (16,17,18,19,20,21). disposés deux par deux sur chacune des faces (A,B,C) de chaque pièce d'angle (8, 9, 10, 11), c'est-à-dire respectivement sur les deux faces latérales (A,B) formant un dièdre à angle droit, pour recevoir les extrémités correspondantes (a, b,c, d) des côtés latéraux (4,5,6,7) du panier (1) par encliquetage élastique, selon deux directions parallèles entre elles et sur la face inférieure (C) de chaque pièce d'angle (8,9,10,11) perpendiculaire à ses deux faces latérales (A,B), pour recevoir le fond (3) du panier (1) par encliquetage élastique de chacun de ses angles (8,9,10,11), selon deux directions perpendiculaires entre elles.

3. Panier (1) selon la revendication 2, **caractérisé en ce que** les deux berceaux supérieurs (16, 18) de deux faces latérales (A,B) d'une même pièce d'angle (8,9,10,11) ainsi que leur deux berceaux inférieurs (17,19) se trouvent au même niveau, pour recevoir les extrémités correspondantes (a, b,c, d) des côtés latéraux (4,5,6,7) du panier (1) à former, elles-mêmes au même niveau, alors que les deux berceaux (20,21) perpendiculaires entre eux de la face inférieure (C) de la même pièce d'angle (8,9,10,11) sont réalisés sur deux niveaux différents pour recevoir les coins (12,13,14,15) correspondants du fond (3) du panier (1), constitué par des profilés (PF) superposés et s'étendant selon deux directions différentes perpendiculaires entre elles.

4. Panier (1) selon la revendication 1, **caractérisé en ce que** les zones de montage des pièces d'angles (8A) sont constituées d'une part par au moins un logement (22,23) réalisé à partir des chants de chacune des faces latérales (A,B) de chaque pièce d'angle (8A), formant un dièdre à angle droit et de dimensions telles à recevoir les extrémités correspondantes (a,b,c, d) des côtés latéraux (4,5,6, 7) du panier (1) par encastrement, et d'autre part par deux berceaux (20A,21A) perpendiculaires entre eux, réalisés sur la face inférieure (C) de la pièce d'angles (8A) perpendiculaire à ses faces latérales (A,B) pour recevoir le fond (3) du panier (1), par encliquetage élastique de chacun des angles (8A), selon deux directions perpendiculaires entre elles.

5. Panier (1) selon la revendication 4, **caractérisé en ce que** les berceaux (20A,21A) de la face inférieure (C) de la pièce d'angles (8A) sont réalisés sur deux niveaux différents pour recevoir les coins (12,13,14,15) correspondants du fond (3) du panier (1) constitué par des profilés (PF) superposés et s'étendant selon deux directions différentes perpendiculaires entre elles.

6. Panier (1) selon l'une des revendications 1 à 5, **caractérisé en ce que** les pièces d'angles 8/8A sont réalisés de manière monobloc.

7. Panier (1) selon l'une des revendications 1 à 5, **caractérisé en ce que** les pièces d'angles (8B) sont réalisées en trois parties correspondant à leurs trois faces (A,B,C), celles-ci étant assemblées entre elles par l'intermédiaire de trois zones d'encliquetage externe (25,26,27) réalisées selon les trois directions (X, Y, Z).

8. Panier (1) selon la revendication 1, **caractérisé en ce que** les pièces d'angles (8,9,10,11) constituant les moyens de liaison des côtés latéraux (4,5,6,7) et du fond (3) du panier (1) forment charnière, selon trois directions perpendiculaires entre elles, à partir d'un même sommet.

9. Panier (1) selon l'une des revendications 1 à 8, **caractérisé en ce que** les pièces d'angle (8,9,10,11) constituant les moyens de liaison des côtés latéraux (4,5,6,7) entre eux et par rapport au fond (3) pour constituer le panier (1), sont réalisés par moulage d'une matière plastique, de manière monobloc ou non.

10. Panier (1) selon l'une des revendications 1 à 8, **caractérisé en ce que** les moyens de liaison des éléments constitutifs (3,4,5,6,7) du panier (1) comportent, dans leur zone inférieure, des roulettes de translation (24) de celui-ci sur des rails ménagés sur des parois latérales internes du lave-vaisselle (2).

## Claims

1. Basket (1) for a dishwasher (2), consisting of a base (3) and four sides (4, 5, 6, 7) that form gratings which are connected together by their respective sides to define a generally parallelepipedal and open-work container which is able to hold and position the dishes and enable the washing cycle, the basket (1) consisting of five separate gratings that form the base (3) and the sides (4, 5, 6, 7) which are connected together as required, by way of connecting means, **characterized in that** these means consist of four corner pieces (8, 9, 10, 11) that are inscribed into a prismatic volume having a rectangular or triangular base, forming three faces (A, B, C) that are perpendicular to one another and inside which there are formed zones for mounting the ends (a, b, c, d, e, f) of the sides (4, 5, 6, 7) and of the four corners (12, 13, 14, 15) of the base (3), said zones having at least partially complementary forms.

2. Basket (1) according to Claim 1, **characterized in that** the zones for mounting the corner pieces consist of cradles (16, 17, 18, 19, 20, 21) that are arranged in pairs on each of the faces (A, B, C) of each corner piece (8, 9, 10, 11), that is to say respectively on the two side faces (A, B) that form a right-angled dihedron, in order to hold the corresponding ends (a, b, c, d) of the sides (4, 5, 6, 7) of the basket (1) in two mutually parallel directions by elastic snap-fastening, and on the lower face (C) of each corner piece (8, 9, 10, 11), said lower face (C) being perpendicular to its two side faces (A, B), in order to hold the base (3) of the basket (1) in two mutually perpendicular directions by elastic snap-fastening of each of its corners (8, 9, 10, 11).

3. Basket (1) according to Claim 2, **characterized in that** the two upper cradles (16, 18) of two side faces (A, B) of one corner piece (8, 9, 10, 11) and also the two lower cradles (17, 19) thereof are located at the same height in order to hold the corresponding ends (a, b, c, d) of the sides (4, 5, 6, 7) of the basket (1) to be formed, said ends being themselves at the same height, whereas the two mutually perpendicular cradles (20, 21) of the lower face (C) of the same corner piece (8, 9, 10, 11) are formed at two different heights in order to hold the corresponding corners (12, 13, 14, 15) of the base (3) of the basket (1), which consists of superposed profiled elements (PF) that extend in two different, mutually perpendicular directions.

4. Basket (1) according to Claim 1, **characterized in that** the zones for mounting the corner pieces (8A) consist firstly of at least one housing (22, 23) produced from the edges of each of the side faces (A, B) of each corner piece (8A), forming a right-angled dihedron which has dimensions such that it can snugly hold the corresponding ends (a, b, c, d) of the sides (4, 5, 6, 7) of the basket (1), and secondly of two mutually perpendicular cradles (20A, 21A) which are produced on the lower face (C) of the corner piece (8A), said lower face (C) being perpendicular to its side faces (A, B), in order to hold the base (3) of the basket (1) in two mutually perpendicular directions by elastic snap-fastening of each of the corners (8A).

5. Basket (1) according to Claim 4, **characterized in that** the cradles (20A, 21A) of the lower face (C) of the corner piece (8A) are produced at two different heights in order to hold the corresponding corners (12, 13, 14, 15) of the base (3) of the basket (1), which consists of superposed profiled elements (PF) that extend in two different, mutually perpendicular directions.

6. Basket (1) according to one of Claims 1 to 5, **characterized in that** the corner pieces (8/8A) are produced in one piece.

7. Basket (1) according to one of Claims 1 to 5, **characterized in that** the corner pieces (8B) are produced in three parts corresponding to their three faces (A, B, C), the latter being fitted together by way of three external snap-fastening zones (25, 26, 27) that are realized in the three directions (X, Y, Z).

8. Basket (1) according to Claim 1, **characterized in that** the corner pieces (8, 9, 10, 11) that form the means for connecting the sides (4, 5, 6, 7) to the base (3) of the basket (1) form a hinge, in three mutually perpendicular directions, starting from one and the same vertex.

9. Basket (1) according to one of Claims 1 to 8, **characterized in that** the corner pieces (8, 9, 10, 11) that form the means for connecting the sides (4, 5, 6, 7) together and with respect to the base (3) in order to form the basket (1) are produced by moulding a plastic in one piece or not.

10. Basket (1) according to one of Claims 1 to 8, **characterized in that** the means for connecting the component elements (3, 4, 5, 6, 7) of the basket (1) have, in their lower zone, casters (24) for moving the basket in translation on rails formed on internal side walls of the dishwasher (2).

## Patentansprüche

1. Korb (1) für eine Geschirrspülmaschine (2), gebildet durch einen Boden (3) und vier Seiten (4, 5, 6, 7), die Gitter bilden, welche über deren jeweilige Randbereiche miteinander verbunden sind, um einen im wesentlichen parallelepipedischen Behälter mit mit Öffnungen durchsetzten Wandungen zu definieren, der dazu ausgelegt ist, das Geschirr aufzunehmen und zu positionieren und den Waschzyklus zu ermöglichen, wobei der Korb (1) aus fünf verschiedenen Gittern gebildet ist, die den Boden (3) und die Seiten (4, 5, 6, 7) bilden, welche nach Bedarf über Verbindungseinrichtungen miteinander verbunden sind, **dadurch gekennzeichnet, dass** diese Einrichtungen aus vier Winkelstücken (8, 9, 10, 11) gebildet sind, die jeweils ein prismatisches Volumen mit rechteckiger oder dreieckiger Basis beschreiben und drei zueinander senkrechte Flächen (A, B, C) bilden, innerhalb derer Montagebereiche für die Enden (a, b, c, d, e, f) der Seiten (4, 5, 6, 7) und der vier Ecken (12, 13, 14, 15) des Bodens (3) ausgebildet sind, die mindestens teilweise komplementäre Formen aufweisen.

2. Korb (1) gemäß Anspruch 1, **dadurch gekennzeichnet, dass** die Montagebereiche der Winkelstücke durch Halterungen (16, 17, 18, 19, 20, 21) gebildet sind, die paarweise auf jeder der Flächen (A, B, C) jedes Winkelstücks angeordnet sind, das heißt jeweils auf den beiden seitlichen Flächen (A, B), welche einen rechtwinkligen Dieder bilden, um die entsprechenden Enden (a, b, c, d) der Seiten (4, 5, 6, 7) des Korbs (1) entsprechend zweier zueinander paralleler Richtungen durch elastische Einrastung aufzunehmen, sowie auf der unteren Fläche (C) jedes Winkelstücks (8, 9, 10, 11), die zu dessen beiden seitlichen Flächen (A, B) senkrecht steht, um den Boden (3) des Korbes (1) durch elastisches Einrasten jedes dessen Winkelstücks (8, 9, 10, 11) entsprechend zweier zueinander rechtwinkliger Richtungen aufzunehmen.

3. Korb (1) gemäß Anspruch 2, **dadurch gekennzeichnet, dass** die beiden oberen Halterungen (16, 18) zweier Seitenflächen (A, B) eines Winkelstücks (8, 9, 10, 11) ebenso wie dessen zwei untere Halterungen (17, 19) sich auf dem gleichen Niveau befinden, um die entsprechenden Enden (a, c, b, d) der Seiten (4, 5, 6, 7) des zu bildenden Korbs (1) aufzunehmen, welche sich ebenfalls auf dem gleichen Niveau befinden, während die beiden zu einander rechtwinklig stehenden Halterungen (20, 21) der unteren Fläche (C) des Winkelstücks (8, 9, 10, 11) auf zwei unterschiedlichen Ebenen angeordnet sind, um die entsprechenden Ecken (12, 13, 14, 15) des Korbbodens (3) aufzunehmen, der aus übereinander angeordneten Profilen (PF) gebildet ist, die sich gemäß zweier unterschiedlicher Richtungen rechtwinklig zueinander erstrecken.

4. Korb (1) gemäß Anspruch 1, **dadurch gekennzeichnet, dass** die Montagebereiche der Winkelstücke (8A) zum einen aus mindestens einer Aufnahme (22, 23), die durch Kanten jeder der Seitenflächen (A, B) jedes Winkelstücks (8A) gebildet ist, welche einen rechtwinkligen Dieder bilden und so groß sind, dass sie die entsprechenden Enden (a, b, c, d) der Seiten (4, 5, 6, 7) des Korbs (1) einspannend aufnehmen können, und zum anderen aus zwei zueinander rechtwinklig stehenden Halterungen (20A, 21A) bestehen, die auf der unteren Seite (C) des Winkelstücks (8A) im rechten Winkel zu dessen Seitenflächen (A, B) ausgebildet sind, um den Korbboden (3) durch elastische Einrastung jedes der Winkelstücke (8A) entsprechend zweier zueinander rechtwinkliger Richtungen aufzunehmen.

5. Korb (1) gemäß Anspruch 4, **dadurch gekennzeichnet, dass** die Halterungen (20A, 21A) der unteren Seite (C) des Winkelstücks (8A) auf zwei unterschiedlichen Ebenen ausgebildet sind, um die entsprechenden Ecken (12, 13, 14, 15) des Korbbodens (3) aufzunehmen, der aus übereinander angeordneten Profilen (PF) gebildet ist, die sich gemäß zweier unterschiedlicher Richtungen rechtwinklig zueinander erstrecken.

6. Korb (1) gemäß einem der Ansprüche 1 bis 5, **dadurch gekennzeichnet, dass** die Winkelstücke (8/8A) einstückig ausgebildet sind.

7. Korb (1) gemäß einem der Ansprüche 1 bis 5, **dadurch gekennzeichnet, dass** die Winkelstücke (8B) in drei ihrer drei Flächen (A, B, C) entsprechenden Abschnitten ausgebildet sind, welche über drei externe, entsprechend der drei Richtungen (X, Y, Z) ausgebildete Einrastbereiche (25, 26, 27) miteinander verbunden sind.

8. Korb (1) gemäß Anspruch 1, **dadurch gekennzeichnet, dass** die Winkelstücke (8, 9, 10, 11), die die Verbindung der Seiten (4, 5, 6, 7) und des Bodens (3) des Korbes (1) bilden, gemäß dreier zueinander senkrechter Richtungen von einem gemeinsamen Scheitel aus eine Verbindungsstelle bilden.

9. Korb (1) gemäß einem der Ansprüche 1 bis 8, **dadurch gekennzeichnet, dass** die Winkelstücke (8, 9, 10, 11), die die Verbindungseinrichtungen der Seiten (4, 5, 6, 7) untereinander und in Bezug auf den Boden (3) bilden, um den Korb (1) zu bilden, durch Gießen eines Kunststoffmaterials einstückig oder nicht einstückig gefertigt sind.

10. Korb (1) gemäß einem der Ansprüche 1 bis 8, **dadurch gekennzeichnet, dass** die Verbindungseinrichtungen der den Korb (1) bildenden Bestandteile (3, 4, 5, 6, 7) an ihrem unteren Bereich Rollen (24) zu dessen Fortbewegung auf Schienen aufweisen, welche auf inneren, seitlichen Wandungen der Geschirrspülmaschine (2) ausgebildet sind.
